# EUROPÄISCHE PATENTSCHRIFT

(11) **EP 0 737 803 B1**
(45) Veröffentlichungstag und Bekanntmachung des Hinweises auf die Patenterteilung: **03.11.1999**
(21) Anmeldenummer: 96101586.4
(22) Anmeldetag: 05.02.1996
(51) Int. Cl.: F01N 7/10, F01N 7/18

(54) **Abgassammelrohr, insbesondere für eine Brennkraftmaschine in einem Kraftfahrzeug, und Verfahren zu dessen Herstellung**
Exhaust collector, particularly for an internal combustion engine in a motor vehicle, and process for its manufacture
Collecteur d'échappement, en particulier pour un moteur à combustion interne d'un véhicule à moteur, et procédé pour sa fabrication

(30) Priorität: 13.04.1995 DE 19514020
(43) Veröffentlichungstag der Anmeldung: 16.10.1996
(73) Patentinhaber: DaimlerChrysler AG, 70567 Stuttgart (DE)
(72) Erfinder: Blöcker, Henning, Dipl.-Ing., D-21435 Stelle (DE); Bonny, Pierre, Dipl.-Ing., D-22589 Hamburg (DE); Hülsberg, Thomas, Dipl.-Ing., D-21224 Rosengarten (DE); Pünjer, Ralf, Dipl.-Ing., D-20251 Hamburg (DE)

(56) Entgegenhaltungen:
- EP-A- 0 171 624
- EP-A- 0 356 378
- CH-A- 240 033
- DE-A- 3 427 746
- DE-A- 3 500 568
- US-A- 5 331 810

## Beschreibung

Die Erfindung betrifft ein Abgassammelrohr gemäß dem Oberbegriff der Ansprüche 1 und 3, insbesondere für eine Brennkraftmaschine in einem Kraftfahrzeug, sowie ein Verfahren zur Herstellung eines derartigen Sammelrohres.

Die EP 0 171 624 A1 beschreibt ein derartiges Abgassammelrohr für Kraftfahrseugmotoren, mit mehreren zu den Auslaßöffnungen des Zylinderkopfes führenden Anschlußstutzen, bei der das Abgas eine wärmeisolierende Leitung durchströmt. Die Leitung ist abschnittsweise zumindest in Axialrichtung direkt oder indirekt flexibel ausgebildet durch ein Wellrohr, welches auf der Außenseite zweier benachbart liegender Leitungsenden der Abgasleitung beiderseits deren Stoßstelle gasdicht, beispielsweise durch hartlöten angebracht sein kann.

Aus der DE 35 00 568 A1 ist ein Auspuffkrümmer aus hitzebeständigem Stahlblech bekannt, der aus einer Sammelleitung mit mehreren zu den Auslaßöffnungen des Zylinderkopfes führenden Anschlußstutzen besteht. Die jeweiligen Rohrabschnitte des Auspuffkrümmers sind mit Dehnwellen versehen, so daß der Krümmer insgesamt axial nachgiebig ausgebildet ist. Auf diese Weise wirken die Dehnwellen als Kompensatoren, welche die infolge von Temperaturwechseln auftretenden Längenänderungen ausgleichen.

Die Herstellung derartiger Abgassammelrohre erfolgt durch Innen-Hochdruck-Umformung, wobei das Rohr in einem entsprechenden Formwerkzeug aufgenommen wird, welches die Lage und Größe der Dehnwellen bestimmt. Da bei dem bekannten Rohr ein axiales Nachschieben des Materials während der Innen-Hochdruck-Umformung nur unzureichend möglich ist, tritt im Bereich der Dehnwellen eine erhebliche Materialschwächung auf. Außerdem treten im Bereich der Wellen durch die in kurzen Abständen folgenden Querschnittsänderungen Verwirbelungen des Abgasstromes auf, die zu Strömungsverlusten und einer erhöhten Geräuschemission führen.

Der Erfindung liegt daher die Aufgabe zugrunde, ein Abgassammelrohr der im Oberbegriff der Ansprüche 1 und 3 angegebenen Gattung zu schaffen, das auf einfache Weise herstellbar ist und bei dem die Geräuschemission reduziert, die Strömungsverluste verringert und die Lebensdauer des Abgassammelrohres erhöht ist. Außerdem ist es die Aufgabe der Erfindung, ein Verfahren zur Herstellung eines Abgassammelrohres anzugeben.

Diese Aufgabe wird bezüglich des Abgassammelrohres durch die Merkmale der Ansprüche 1 und 3, und bezüglich des Verfahrens durch die Merkmale des Anspruchs 13 gelöst.

Durch die erfindungsgemäße Ausbildung des Abgassammelrohres können unterschiedliche Werkstoffe verwendet werden, wobei auch die einzelnen Rohrabschnitte im Hinblick auf die an sie gestellten Anforderungen aus verschiedenen Materialien bestehen können.

Nach einer Ausführung der Erfindung besteht dabei der Rohrabschnitt, an welchem der Kompensator ausgebildet ist, aus einem mehrwandigen Material mit mindestens zwei Materialschichten. Der andere Rohrabschnitt kann aus einem einwandigen oder mehrschichtigen Material bestehen.

Bei der Ausfuhrung des Abgassammelrohres bzw. von Rohrabschritten desselben aus mehrschichtigem Material wird es als vorteilhaft angesehen, daß die radial äußere Materialschicht aus einem ferritischen Stahl und die radial innere Materialschicht aus einem austenitischen Stahl besteht. Rohrabschnitte aus mehrwandigem Material haben dabei den Vorteil der geringeren Federsteifigkeit bei gleicher Außenkontur, da diese proportional mit der Wandstärke ansteigt.

Eine andere Ausgestaltung des Abgasssammelrohres besteht darin, daß beide Rohrabschnitte aus einem mehrwandigen Material bestehen, wobei die Materialschichten der Rohrabschnitte aus separaten Innenrohren und einem gemeinsamen Außenrohr gebildet sind. Dabei sind die Innenrohre an den benachbarten Enden der Rohrabschnitte als Stutzen ausgeführt, die jeweils einen Teil des Gasführungsrohres bilden, und das Außenrohr reicht zumindest teilweise über beide Rohrabschnitte. Im Bereich der axialen Länge der Stutzen ist das Außenrohr als Kompensator ausgebildet. Durch eine derartige Ausführung ist das spätere Zusammenfügen der Rohrabschnitte und Herstellen einer gasdichten Verbindung nicht erforderlich.

Der Stutzen, der das Gasführungsrohr bildet, kann unterschiedlich geformt sein, wobei hierfür insbesondere eine zylindrische Form oder ein Konus mit geringem Winkel geeignet sind. Eine bevorzugte Ausführungsform besteht darin, daß der Stutzen an einem Rohrabschnitt und der Kompensator am benachbarten Rohrabschnitt ausgebildet ist, wobei das freie Ende des Kompensators den anderen Rohrabschnitt dichtend umschließt. Aufgrund dieser Ausgestaltung ist es möglich, bei der Formung des Kompensators das Material des Rohrabschnittes in axialer Richtung nachzuführen, so daß keine nennenswerte Schwächung des Materials bei der Bildung der Dehnwellen auftritt. Da das freie Ende des Kompensators an der Außenwandung des benachbarten Rohrabschnitts anliegt, kann eine gasdichte Verbindung auf einfache Weise mittels einer Schweißnaht erzeugt werden. Das freie Ende des Kompensators ist dabei vorzugsweise durch einen zylindrischen Verbindungsabschnitt gebildet, dessen Innendurchmesser dem Außendurchmesser des benachbarten Rohrabschnitts entspricht.

Das Gasführungsrohr erstreckt sich zweckmäßigerweise mindestens über die axiale Länge des Kompensators, wobei das vordere Ende des Gasführungsrohres in den benachbarten Rohrabschnitt ragt. Auf diese Weise wird sichergestellt, daß auch bei axialer Verlängerung des Kompensators infolge Temperaturänderung das Gasführungsrohr stets bis in den zylindrischen Bereich des nachfolgenden Rohrabschnitts reicht.

Die Rohrabschnitte und insbesondere derjenige, an welchem der Kompensator ausgebildet ist, besteht vorzugsweise aus einem durch Innen-Hochdruck-Umformung gestalteten Rohr. Im allgemeinen dürfte es ausreichend sein, daß die Kompensatoren vorzugsweise zwei Dehnwellen umfassen, wobei der axiale Abstand zwischen den beiden äußeren Wellenkuppen etwa das 1-fache bis 2-fache, vorzugsweise das 1,5-fache bis 1,7-fache der radialen Differenz zwischen äußerer und innerer Wellenkuppe beträgt. Auf diese Weise werden enge Radien zur Bildung der Dehnwellen und dadurch bedingte Materialdehnungen vermieden. Selbstverständlich kann je nach Anforderung und Konstruktionsvorgabe eine andere Form und Zahl der Dehnwellen vorgesehen werden.

Ausführungsbeispiele der Erfindung sind nachstehend anhand der Zeichnung näher erläutert. In der Zeichnung zeigt:
- Fig. 1: ein Abgassammelrohr mit mehreren Rohrabschnitten und zwei Kompensatoren nach dem Stand der Technik,
- Fig. 2a: einen Rohrabschnitt mit Gasführungsrohr im Schnitt,
- Fig. 2b: einen Rohrabschnitt mit Kompensator im Schnitt,
- Fig. 2c: die Rohrabschnitte der Fig. 2a und 2b im zusammen gefügten Zustand,
- Fig. 3: eine Ausführungsvariante zu Fig. 2c,
- Fig. 4a bis 4d: mehrere Verfahrensschritte zur Herstellung eines Abgassammelrohres gemäß Fig. 3.

In Fig. 1 ist ein Abgassammelrohr 1 dargestellt, das vier Anschlußstutzen 2, 3, 4 und 5 mit zugehörigen Flanschen 12, 13, 14, und 15 sowie die Anschlußstutzen verbindende Rohrabschnitte 7, 8 und 9 umfaßt und zum Anbau an den Zylinderkopf einer Brennkraftmaschine in einem Kraftfahrzeug dient. Ausgangsseitig ist an das Abgassammelrohr 1 eine Abgasleitung 6 angeschlossen, die mit dem Rohrabschnitt 9 verbunden ist. Der Rohrabschnitt 9 weist zwei Aushalsungen 16 und 17 auf, an denen die Anschlußstutzen 4 und 5 angeschweißt sind. Der erste Anschlußstutzen 2 ist einstückig mit dem ersten Rohrabschnitt 7 ausgeführt und der mittlere Rohrabschnitt 8 weist eine Aushalsung 18 auf, an welcher der Anschlußstutzen 3 angeschweißt ist.

Zum Dehnungsausgleich bei Temperaturwechseln ist zwischen den Rohrabschnitten 7 und 8 ein erster Kompensator 10 und zwischen den Rohrabschnitten 8 und 9 ein zweiter Kompensator 11 vorgesehen. Diese Kompensatoren 10, 11 umfassen zwei Dehnwellen 20, 21 und sind einstückig an einem der Rohrstücke 8 bzw. 9 angeformt. Das jeweils benachbarte Rohrstück 7 bzw. 8 besitzt einen Stutzen 19, der in den Kompensator 10 bzw. 11 des anderen Rohrstückes 8 bzw. 9 ragt und etwa bis an das entfernt liegende axiale Ende des Kompensators 10 bzw. 11 reicht und auf diese Weise ein Gasführungsrohr 22 bildet.

In Fig. 2a in 2b sind ein Rohrabschnitt 25 mit einer Aushalsung 27 und ein Rohrabschnitt 26 mit einer Aushalsung 28 dargestellt, wobei der Rohrabschnitt 25 auf seiner dem Rohrabschnitt 26 zugewandten Seite einen Stutzen 29 aufweist, der als Verlängerung des Rohrabschnitts 25 mit gleichem Durchmesser anzusehen ist. Der Rohrabschnitt 25 besteht im dargestellten Beispiel aus einem einwandigen Rohr, es kann aber auch ein mehrwandiges Rohr vorgesehen werden, wie dies am Beispiel der Fig. 2b gezeigt ist.

Der in Fig. 2b dargestellte Rohrabschnitt 26 besteht aus zwei Wandschichten, wobei die radial äußere Materialschicht mit 23 und die radial innere Materialschicht mit 24 bezeichnet ist. Für die Materialschichten sind verschiedene Werkstoffkombinationen geeignet, bspw. kann die innere Schicht aus einem hitzebeständigen austenitischen Stahl und die äußere Schicht aus einem ferritischen Stahl bestehen. Auf der dem Rohrabschnitt 25 zugewandten Seite ist an dem Rohrabschnitt 26 ein Kompensator 30 angeformt, der aus zwei Dehnwellen 31 und 32 gebildet wird und an seinem vorderen Ende einen zylindrischen Verbindungsabschnitt 33 besitzt, dessen Innendurchmesser dem Außendurchmesser des Stutzens 29 angepaßt ist. Im übrigen ist der Durchmesser des Rohrabschnitts 26 größer als derjenige des Verbindungsabschnitts 33.

Die Fig. 2c zeigt die zu einem Abgassammelrohr 35 zusammengesetzten Rohrabschnitte 25 und 26, wobei der Stutzen 29 des Rohrabschnitts 25 soweit in den Rohrabschnitt 26 gesteckt ist, daß er ein den Kompensator 30 über seine gesamte axiale Länge durchragendes Gasführungsrohr 36 bildet. Der Verbindungsabschnitt 33 ist mittels einer Schweißnaht 34 gasdicht am Rohrabschnitt 25 befestigt.

Die in Fig. 3 gezeigte Ausführungsform eines Abgassammelrohres 40 umfaßt zwei Rohrabschnitte 41 und 42 aus zweischichtigem Material, wobei die Rohrabschnitte aus einem Innenrohr 43 und 44 und einem sich über die Gesamtlänge erstrekkenden Außenrohr 45 bestehen. Die Innenrohre 43, 44 sind an ihren sich gegenüberliegenden Enden als konische Stutzen 46, 47 ausgebildet, deren Stirnseiten 46', 47' einen geringen Abstand zueinander aufweisen. Im Bereich der axialen Länge beider Stutzen 46, 47 ist das Außenrohr 45 als Kompensator 48 ausgebildet, der zwei Dehnwellen 49, 49' umfaßt. Die Innenrohre 43, 44 besitzen vorzugsweise eine größere Wandstärke als das Außenrohr. Die Dehnwellen 49, 49' des Kompensators sind bevorzugt so gestaltet, daß der axiale Abstand A zwischen den Wellenkuppen 50 und 50' etwa das 1,5-fache bis 1,7-fache der radialen Differenz D zwischen der äußeren Wellenkuppe 50 und einer inneren Wellenkuppe 51 beträgt. Auf diese Weise werden kleine Biegeradien und die dadurch bedingten großen Materialspannungen vermieden.

Das in Fig. 3 gezeigte Abgassammelrohr 40 ist an beiden Rohrabschnitten 41 und 42 mit Aushalsungen 28 versehen, die der entsprechenden Aushalsung in Fig. 2c entsprechen. Der Spalt zwischen den beiden Stirnseiten 46' und 47' der Stutzen 46 und 47 befindet sich, bezogen auf die Längsachse des Abgassammelrohres 40, in derselben Ebene wie die innere Wellenkuppe 51 des Kompensators 48, so daß die innere Wellenkuppe 51 als radiale Abdeckung des Spaltes dient. Die beiden Stutzen 46 und 47 bilden gemeinsam ein Gasführungsrohr 52.

Die Fig. 4a zeigt das Außenrohr 45, in das seitlich die Innenrohre 43 und 44 mit ihren konischen Stutzen 46 und 47 eingeführt werden. Die Innenrohre 43 und 44 werden durch Kraftbeaufschlagung in Richtung der Pfeile 59 in das Außenrohr 45 eingepreßt. Dabei ist die Länge der Innenrohre 43 und 44 so bemessen, daß bei bündigem Abschluß der jeweiligen äußeren Enden der Innenrohre 43 und 44 mit dem Außenrohr 45 in der Mitte ein Abstand zwischen den Stirnseiten 46' und 47' der Stutzen 46 und 47 verbleibt, wie dies in Fig. 4b gezeigt ist.

Das in Fig. 4b dargestellte und aus den Innenrohren 43, 44 und dem Außenrohr 45 bestehende Verbundrohr wird dann in ein Formwerkzeug 37 eingelegt, das ein Oberteil 38 und ein Unterteil 39 umfaßt. Das Oberteil 38 weist in der Mitte zwei Abschnitte von in Umfangsrichtung der Form verlaufenden Ringnuten 54, 55 auf und seitlich davon sind Aussparungen 56, 57 vorgesehen, welche die Kontur der Aushalsungen aufweisen. Das Unterteil 39 ist ebenfalls mit Abschnitten der Ringnuten 54, 55 versehen, so daß bei geschlossenem Formwerkzeug 37 vollständige Ringnuten 54, 55 gebildet sind.

Durch Einführen von Dornen 53 und 58 in die seitlichen Enden des Verbundrohres wird dieses dichtend verschlossen. Nachdem das Oberteil 38 und das Unterteil 39 des Formwerkzeugs 37 die in Fig. 4c dargestellte geschlossene Stellung einnehmen, wird dem Innenraum des Verbundrohres Druck zugeführt, so daß sich die in Fig. 4d gezeigte Druckbeaufschlagung Pi ergibt. Da in dem Bereich der Ringnuten 54 und 55 lediglich das Außenrohr 45 vorhanden ist, bewirkt der Innendruck eine Aufweitung des Außenrohres in die Ringnuten 54 und 55 des Formwerkzeugs 37 hinein. Damit dies nicht zu einer Materialdehnung des Außenrohres führt, werden durch Kraftbeaufschlagung der Dorne 53 und 58 in Richtung der Pfeile 59 die Rohrabschnitte 41 und 42 zur Mitte hin nachgeführt, wodurch auch der Abstand der Stirnseiten der Innenrohre 43 und 44 geringer wird.

Die Verformung des Außenrohres 45 und das axiale Nachführen der Rohrabschnitte 41 und 42 erfolgt so weit, bis die Form der Ringnuten 54 und 55 im Formwerkzeug 37 exakt nachgebildet ist. Ebenfalls durch Innendruckbeaufschlagung erfolgt die Ausformung der in Fig. 3 dargestellten Aushalsungen 28, wobei das Material der Rohrwandabschnitte 41 und 42 in die Aussparungen 56 und 57 gedrückt wird. Der Innendruck wird dann vollständig abgebaut und anschließend können die Dorne 53 und 58 ausgefahren und die Teile 38 und 39 des Formwerkzeugs 37 geöffnet werden.

## Patentansprüche

1. Abgassammelrohr (35) insbesondere für eine Brennkraftmaschine in einem Kraftfahrzeug mit mindestens zwei Anschlußstutzen, die über Rohrabschnitte (25, 26) miteinander verbunden sind und mit einem Kompensator (30) zwischen zwei einander zugewandten Rohrabschnitten (25, 26), der zum Ausgleich der Längenänderung infolge Temperaturwechsel dient, wobei innerhalb des Kompensators (30) ein Gasführungsrohr (36) angeordnet ist, das durch verlängerte Stutzen (29) von mindestens einem der Rohrabschnitte (25) gebildet wird,
dadurch gekennzeichnet, daß zumindest einer der Rohrabschnitte (26) aus einem mehrwandigen Material mit mindestens zwei Materialschichten (23, 24) besteht, und daß der Kompensator (30) an einem Rohrabschnitt (26), der aus dem mehrwandigen Material (23, 24) besteht, ausgebildet ist.

2. Abgassammelrohr nach Anspruch 1,
dadurch gekennzeichnet, daß der andere Rohrabschnitt (25) aus einwandigem Material besteht.

3. Abgassammelrohr (40) insbesondere für eine Brennkraftmaschine in einem Kraftfahrzeug mit mindestens zwei Anschlußstutzen, die über Rohrabschnitte (41, 42) miteinander verbunden sind und mit einem Kompensator (48) zwischen zwei einander zugewandten Rohrabschnitten (41, 42), der zum Ausgleich der Längenänderung infolge Temperaturwechsel dient, wobei innerhalb des Kompensators (48) ein Gasführungsrohr (52) angeordnet ist, das durch verlängerte Stutzen (46, 47) von mindestens einem der Rohrabschnitte (41, 42) gebildet wird,
dadurch gekennzeichnet, daß beide Rohrabschnitte (41, 42) aus einem mehrwandigen Material bestehen, wobei die Materialschichten der Rohrabschnitte (41, 42) aus separaten Innenrohren (43, 44) und einem gemeinsamen außenrohr (45) gebildet sind und die Innenrohre (43, 44) an den benachbarten Enden der Rohrabschnitte (41, 42) als Stutzen (46, 47) ausgeführt sind, die jeweils einen Teil des Gasführungsrohres (52) bilden und das Außenrohr (45) zumindest teilweise über beide Rohrabschnitte (41, 42) reicht und über die axiale Länge der Stutzen (46, 47) als Kompensator (48) ausgebildet ist.

4. Abgassammelrohr nach Anspruch 3,
dadurch gekennzeichnet, daß die Stirnseiten (46', 47') der Stutzen (46, 47) beider Rohrabschnitte (41, 42) in geringem Abstand zueinander angeordnet sind.

5. Abgassammelrohr nach einem der Ansprüche 2 bis 4,
dadurch gekennzeichnet, daß die radial äußere Materialschicht (23, 45) aus einem ferritischen Stahl und die radial innere Materialschicht (24, 43) aus einem austenitischen Stahl besteht.

6. Abgassammelrohr nach einem der vorhergehenden Ansprüche,
dadurch gekennzeichnet, daß zumindest der Rohrabschnitt (26, 41, 42), an welchem der Kompensator (30, 48) ausgebildet ist, aus einem durch Innen-Hochdruck-Umformung gestalteten Rohr besteht.

7. Abgassammelrohr nach einem der vorhergehenden Ansprüche,
dadurch gekennzeichnet, daß der Kompensator (30, 48) zwei Dehnwellen (31, 32; 49, 49') umfaßt, wobei der axiale Abstand (A) zwischen den beiden äußeren Wellenkuppen (50, 50') etwa das 1-fache bis 2-fache, vorzugsweise das 1,5-fache bis 1,7-fache der radialen Differenz (D) zwischen äußerer und innerer Wellenkuppe (50 und 51) beträgt.

8. Abgassammelrohr nach einem der vorhergehenden Ansprüche,
dadurch gekennzeichnet, daß der die das Gasführungsrohr (36, 52) bildende Stutzen (29, 46, 47) eine zylindrische oder ovale Form aufweist aufweisen.

9. Abgassammelrohr nach einem der Ansprüche 1 bis 7,
dadurch gekennzeichnet, daß der die das Gasführungsrohr (36, 52) bildende Stutzen (29, 46, 47) konisch geformt ist.

10. Abgassammelrohr nach einem der Ansprüche 1 oder 2,
dadurch gekennzeichnet, daß der Stutzen (29) an einem Rohrabschnitt (25) und der Kompensator (30) am benachbarten Rohrabschnitt (26) ausgebildet ist, wobei das freie Ende des Kompensators (30) den anderen Rohrabschnitt (25) dichtend umschließt.

11. Abgassammelrohr nach Anspruch 10,
dadurch gekennzeichnet, daß das freie Ende des Kompensators (30) durch einen zylindrischen Verbindungsabschnitt (33) gebildet ist, dessen Innendurchmesser dem Außendurchmesser des benachbarten Rohrabschnitts (25) entspricht.

12. Abgassammelrohr nach Anspruch 10 oder 11,
dadurch gekennzeichnet, daß das Gasführungsrohr (36) sich mindestens über die Länge des Kompensators (30) erstreckt und das vordere Ende des Gasführungsrohres (36) in den benachbarten Rohrabschnitt (26) ragt.

13. Verfahren zur Herstellung eines Abgassammelrohres (40) mit einem zwei Rohrabschnitte (41, 42) verbindenden Kompensator (48), wobei die Rohrabschnitte (41, 42) aus einem mehrwandigem Material bestehen,
dadurch gekennzeichnet, daß in ein Außenrohr (45) von jeder Seite ein Innenrohr (43, 44) so weit eingebracht wird, daß ein vorgegebener Abstand zwischen den Stirnseiten (46', 47') der Innenrohre (43, 44) verbleibt, die Innenrohre (43, 44) mit radialer Pressung an der Innenwand des Außenrohres (45) anliegen und ein Verbundrohr bilden, welches in ein Formwerkzeug (37) eingelegt und an den seitlichen Enden dichtend verschlossen wird, wobei das Formwerkzeug (37) im Bereich des Abstandes zwischen den Innenrohren (43, 44) die Kontur des zu bildenden Kompensators (48) aufweist, und daß durch Innendruckbeaufschlagung des Verbundrohres und gleichzeitiger axialer Kraftbeaufschlagung der Enden des Verbundrohres gegeneinander das Außenrohr (45) an die Wand des Formwerkzeugs (37) gedrückt wird und deren Kontur nachbildet.

14. Verfahren nach Anspruch 13,
dadurch gekennzeichnet, daß die Innenrohre (43, 44) mittels Einpressen oder Einschrumpfen in das Außenrohr (45) eingebracht werden.

15. Verfahren nach Anspruch 13 oder 14,
dadurch gekennzeichnet, daß durch die Innendruckbeaufschlagung der Rohrabschnitte (41, 42) in durch das formwerkzeug (37) vorgegebene Aussparungen (56, 57) eine Verformung des Innenrohres (43, 44) und des Außenrohres (45) erfolgt und auf diese Weise gleichzeitig Aushalsungen (28) geformt werden.

## Claims

1. An exhaust manifold (35), particularly for an internal combustion engine in a motor vehicle and having at least two connection sockets which are connected to each other by pipe portions (25, 26) and with a compensator (30) between, facing towards each other, two pipe portions (25, 26) and which serves to compensate for variations in length due to temperature change whereby there is inside the compensator (30) a gas conveyor pipe (36) which is formed by extended connectors (29) of at least one of the pipe portions (25), characterised in that at least one of the pipe portions (26) consists of a multi-walled material with at least two material layers (23, 24), and in that the compensator (30) is constructed on a pipe portion (26) which consists of the multi-walled material (23, 24).

2. An exhaust manifold according to claim 1, characterised in that the upper pipe portion (25) consists of a single-walled material.

3. An exhaust manifold (40), particularly for an internal combustion engine in a motor vehicle and having at least two connection sockets which are connected to each other via pipe portions (41, 42) and with a compensator (48) between, facing each other, two pipe portions (41, 42) and which serves to compensate for variations in length as a result of temperature change, whereby there is inside the compensator (48) a gas conveyor pipe (52) formed by extended connectors (46, 47) of at least one of the pipe portions (41, 42), characterised in that both pipe portions (41, 42) consist of a multi-walled material, whereby the layers of material of the pipe portions (41, 42) are formed by separate inner tubes (43, 44) and a common outer pipe (45) and the inner tubes (43, 44) are, at the adjacent ends of the pipe portions (41, 42), constructed as sockets (46, 47) which respectively form a part of the gas conveyor pipe (52) while the outer pipe (45) extends at least partially over both pipe portions (41, 42) and is constructed as a compensator (48) over the axial length of the connectors (46, 47).

4. An exhaust manifold according to claim 3, characterised in that the end faces (46', 47') of the connectors (46, 47) of both pipe portions (41, 42) are disposed at a negligible distance from each other.

5. An exhaust manifold according to one of claims 2 to 4, characterised in that the radial outer material layer (33, 45) consists of a ferritic steel while the radially inner material layer (24, 43) consists of an austenitic steel.

6. An exhaust manifold according to one of the preceding claims, characterised in that at least the pipe portion (26, 41, 42) on which the compensator (30, 48) is constructed consists of a pipe formed by internal high pressure reshaping.

7. An exhaust manifold according to one of the preceding claims, characterised in that the compensator (30, 48) comprises two expansion shafts (31, 32; 49, 49'), whereby the axial distance (A) between the two outer shaft ridges (50, 50') amounts to about 1 to 2 times and preferably 1.5 to 1.7 times the radial distance D between outer and inner shaft ridge (50 and 51).

8. An exhaust manifold according to one of the preceding claims, characterised in that the connectors (29, 46, 47) constituting the gas conveyor pipe (36, 52) have a cylindrical or oval shape.

9. An exhaust manifold according to one of claims 1 to 7, characterised in that the connectors (29, 46, 47) forming the gas conveyor pipe (36, 52) are of conical shape.

10. An exhaust manifold according to one of claims 1 or 2, characterised in that the connector (29) is constructed on a pipe portion (25) and the compensator (30) is constructed on the adjacent pipe portion (26), whereby the free end of the compensator (30) surrounds the other pipe portion (25) in sealing-tight fashion.

11. An exhaust manifold according to claim 10, characterised in that the free end of the compensator (30) is formed by a cylindrical connecting portion (33) the inside diameter of which corresponds to the outside diameter ofthe adjacent pipe portion (25).

12. An exhaust manifold according to claim 10 or 11, characterised in that the gas conveyor pipe (36) extends at least over the length of the compensator (30) and in that the front end of the gas conveyor pipe (36) projects into the adjacent pipe portion (26).

13. A method of producing an exhaust manifold (40) with a compensator (48) connecting two pipe portions (41, 42), the pipe portions (41, 42) consisting of a multi-walled material, characterised in that there is introduced into an outer pipe (45) from each side an inner tube (43, 44) to such a degree that a predetermined distance between the end faces (46', 47') of the inner tubes (43, 44) is left, the inner tubes (43, 44) bearing with radial pressure against the inner wall of the outer pipe (45) and form a connecting pipe which is inserted into a shaping tool (37) and closed in sealing-tight manner at the lateral ends, the shaping tool (37) having in the region of the distance between the inner tubes (43, 44) the contour of the compensator (48) which is to be formed and in that by the application of internal pressure ofthe connecting pipe and at the same time the application of axial force on the ends ofthe connecting pipe in respect of each other, the outer pipe (45) is pressed against the wall ofthe shaping tool (37) and copies their contour.

14. A method according to claim 13, characterised in that the inner tubes (43, 44) are inserted into the outer pipe (45) by forcing or shrinking.

15. A method according to claim 13 or 14, characterised in that by the application of internal pressure on the pipe portions (41, 42), there is a deformation of the inner tube (43, 44) and of the outer pipe (45) into recesses (56, 57) predetermined by the shaping tool (37) and in that, in this way, necks (28) are formed at the same time.

## Revendications

1. Collecteur d'échappement (35), notamment destiné à un moteur à combustion interne dans un véhicule automobile, comprenant au moins deux embouts de raccordement, qui sont reliés mutuellement par l'intermédiaire de tronçons de tube (25, 26), et un compensateur (30) entre deux tronçons de tube (25, 26) dirigés l'un vers l'autre, qui sert à compenser la variation de longueur due aux changements de température, un tube de guidage des gaz (36) étant disposé à l'intérieur du compensateur (30) en étant formé par des embouts prolongés (29) de l'un au moins des tronçons de tube (25),
**caractérisé** en ce que l'un au moins des tronçons de tube (26) est réalisé en un matériau à paroi multiple comprenant au moins deux couches de matériau (23, 24), et en ce que le compensateur (30) est formé sur un tronçon de tube (26), qui est réalisé dans le matériau à paroi multiple (23, 24).

2. Collecteur d'échappement selon la revendication 1, **caractérisé** en ce que l'autre tronçon de tube (25) est réalisé en un matériau à paroi simple.

3. Collecteur d'échappement (40), notamment destiné à un moteur à combustion interne dans un véhicule automobile, comprenant au moins deux embouts de raccordement, qui sont reliés mutuellement par l'intermédiaire de tronçons de tube (41, 42), et un compensateur (48) entre deux tronçons de tube (41, 42) dirigés l'un vers l'autre, qui sert à compenser la variation de longueur due aux changements de température, un tube de guidage des gaz (52) étant disposé à l'intérieur du compensateur (48) en étant formé par des embouts prolongés (46, 47) de l'un au moins des tronçons de tube (41, 42),
**caractérisé** en ce que les deux tronçons de tube (41, 42) sont réalisés en un matériau à paroi multiple, les couches de matériau des tronçons de tube (41, 42) étant formées par des tubes intérieurs séparés (42, 43) et un tube extérieur commun (45), et les tubes intérieurs (43, 44) sont réalisés aux extrémités voisines des tronçons de tube (41, 42) sous forme d'embouts (46, 47) qui forment chacun une partie du tube de guidage des gaz (52), et le tube extérieur (45) s'étend au moins partiellement par-dessus les deux tronçons de tube (41, 42) et est réalisé sous forme de compensateur (48) le long de l'étendue axiale des embouts (46, 47).

4. Collecteur d'échappement selon la revendication 3, **caractérisé** en ce que les faces frontales (46', 47') des embouts (46, 47) des deux tronçons de tube (41, 42) sont disposées à faible distance l'une de l'autre.

5. Collecteur d'échappement selon l'une des revendications 2 à 4, **caractérisé** en ce que la couche de matériau (23, 45) radialement extérieure est réalisée en un acier ferritique et la couche de matériau (24, 43) radialement intérieure est réalisée en un acier austénitique.

6. Collecteur d'échappement selon l'une des revendications précédentes, **caractérisé** en ce qu'au moins le tronçon de tube (26, 41, 42) sur lequel est réalisé le compensateur (30, 48), est constitué par un tube mis en forme selon un procédé de formage par haute pression intérieure.

7. Collecteur d'échappement selon l'une des revendications précédentes, **caractérisé** en ce que le compensateur (30, 48) comprend deux ondes de dilatation (31, 32; 49, 49'), la distance axiale (A) entre les deux sommets d'onde extérieurs (50, 50') étant environ égale à 1 à 2 fois, de préférence 1,5 à 1,7 fois la différence radiale (D) entre le sommet d'onde extérieur et le sommet d'onde intérieur (50 et 51).

8. Collecteur d'échappement selon l'une des revendications précédentes, **caractérisé** en ce que l'embout ou les embouts (29, 46, 47) formant le tube de guidage des gaz (36, 52), présente/présentent une forme cylindrique ou ovale.

9. Collecteur d'échappement selon l'une des revendications 1 à 7, **caractérisé** en ce que l'embout ou les embouts (29, 46, 47) formant le tube de guidage des gaz (36, 52), est/sont de forme conique.

10. Collecteur d'échappement selon l'une des revendications 1 ou 2, **caractérisé** en ce que l'embout (29) est réalisé sur un tronçon de tube (25) et le compensateur (30) sur le tronçon de tube (26) voisin, l'extrémité libre du compensateur (30) entourant de manière étanche l'autre tronçon de tube (25).

11. Collecteur d'échappement selon la revendication 10, **caractérisé** en ce que l'extrémité libre du compensateur (30) est formé par un troncon de liaison (33) cylindrique, dont le diamètre intérieur correspond au diamètre extérieur du troncon de tube (25) voisin.

12. Collecteur d'échappement selon la revendication 10 ou 11, **caractérisé** en ce que le tube de guidage des gaz (36) s'étend au moins sur la longueur du compensateur (30) et l'extrémité avant du tube de guidage des gaz (36) s'engage dans le tronçon de tube (26) voisin.

13. Procédé de fabrication d'un collecteur d'échappement (40) comprenant un compensateur (48) qui relie deux tronçons de tube (41, 42), les tronçons de tube (41, 42) étant réalisés en un matériau à paroi multiple,
**caractérisé** en ce que dans un tube extérieur (45) on introduit de chaque côté, un tube intérieur (43, 44) jusqu'à à ce qu'il reste une distance prescrite entre les faces frontales (46', 47') des tubes intérieurs (43, 44), les tubes intérieurs (43, 44) s'appuyant par un serrage radial contre la paroi intérieure du tube extérieur (45) et formant un tube composite, que l'on dépose dans un outil de formage (37) et que l'on ferme de manière étanche aux extrémités latérales, l'outil de formage (37) présentant, dans la zone de la distance entre les tubes intérieurs (43, 44), le contour du compensateur (48) à former, et en ce qu'en alimentant par une pression intérieure le tube composite et en appliquant simultanément des forces axiales opposées aux extrémités du tube composite, le tube extérieur (45) est repoussé contre la paroi de l'outil de formage (37) en reproduisant le contour de celui-ci.

14. Procédé selon la revendication 13,
**caractérisé** en ce que les tubes intérieurs (43, 44) sont introduits à force ou emmanchés par frettage dans le tube extérieur (45).

15. Procédé selon la revendication 13 ou 14,
**caractérisé** en ce que suite à l'alimentation en pression intérieure des tronçons de tube (41, 42) dans des évidements (56, 57) imposés par l'outil de formage (37), il se produit une déformation du tube intérieur (43, 44) et du tube extérieur (45), en formant de cette manière, simultanément, des collerettes de goulot (28).
